# FASCICULE DE BREVET EUROPEEN

(11) **EP 1 321 262 B1**
(45) Date de publication et mention de la délivrance du brevet: **10.09.2008**
(21) Numéro de dépôt: 02292886.5
(22) Date de dépôt: 20.11.2002
(51) Int. Cl.: B28C 7/06, B28C 9/00, B01F 15/02

(54) **Installation de préparation et de transport de mortier**
Anlage zum Herstellen und Transportieren von Mörtel
Installation for manufacturing and transporting of mortar

(30) Priorité: 20.11.2001 FR 0115014
(43) Date de publication de la demande: 25.06.2003
(73) Titulaire: Lafarge Mortiers SA, 92130 Issy Les Moulineaux (FR)
(72) Inventeur: De Belloy, Patrick, 75017 Paris (FR); Ravel, Patrice, 31850 Beaupuy (FR)
(74) Mandataire: Le Brusque, Maurice

(56) Documents cités:
- DE-A- 19 537 776
- DE-U- 20 209 351
- FR-A- 2 511 064
- FR-A- 2 649 435
- PATENT ABSTRACTS OF JAPAN vol. 2000, no. 10, 17 novembre 2000 (2000-11-17) -& JP 2000 202823 A (TOKAI SANDO KK;KFC LTD; TOBISHIMA CORP; MCM:KK), 25 juillet 2000 (2000-07-25)
- PATENT ABSTRACTS OF JAPAN vol. 2002, no. 02, 2 avril 2002 (2002-04-02) -& JP 2001 269558 A (TOKAI SANDO KK;KFC LTD), 2 octobre 2001 (2001-10-02)
- PATENT ABSTRACTS OF JAPAN vol. 2000, no. 05, 14 septembre 2000 (2000-09-14) -& JP 2000 064613 A (ASUKU TECHNO KOJI KK), 29 février 2000 (2000-02-29)

## Description

L'invention a pour objet une installation de préparation et de transport d'un mortier jusqu'au lieu d'utilisation.

L'invention est spécialement adaptée à la mise en oeuvre d'enduits de façade mais peut aussi servir à la réalisation de sols, murs, plafonds ou dalles, en intérieur ou extérieur.

Après la construction du gros oeuvre d'un bâtiment, il est nécessaire de mettre en oeuvre une certaine quantité de mortier hydraulique pour réaliser des enduits de façade, de mur intérieur ou de plafond ou bien des chapes de sol.

La technique ancienne, encore utilisée pour les chantiers de faible importance, consiste à préparer tout d'abord une masse de mortier sec par mélange avec du ciment d'un sable ayant la granulométrie voulue et de lui ajouter de l'eau au fur et à mesure des besoins.

Le mélange peut être réalisé sur place par le maçon, soit manuellement, soit en utilisant une petite bétonnière qui doit être vidée et nettoyée à la fin de chaque journée de travail. De ce fait, les caractéristiques du mortier et, par conséquent, son aspect extérieur, peuvent varier légèrement d'un jour à l'autre.

Depuis quelque temps, il est possible de se faire livrer sur un chantier des sacs de mortier sec prêt à l'emploi ayant une composition déterminée et pouvant, notamment, comporter un produit colorant, de façon à réaliser un mortier coloré dans la masse. On obtient ainsi une meilleure uniformité de l'aspect extérieur de l'enduit.

D'autre part, pour faciliter la mise en place du mortier, on peut utiliser une lance de projection alimentée sous pression par une pompe associée à un dispositif de gâchage.

Un tel dispositif comporte un malaxeur dans lequel sont déversés le sable et le ciment ou bien le mortier prêt à l'emploi, pour les mélanger avec de l'eau et le mélange est ensuite déversé dans une trémie débouchant dans un dispositif de pompage, par exemple à vis ou à air comprimé, qui alimente une lance de projection. L'utilisation de mortier prêt à l'emploi permet d'assurer la régularité de la composition, l'opérateur ayant seulement à régler le débit d'eau et le débit de pompage.

Cependant, de telles machines sont assez coûteuses et relativement peu productives du fait que les sacs doivent être manutentionnés et ouverts manuellement l'un après l'autre. En outre, le maçon doit disposer, à proximité de la machine de projection, d'un stock de sacs qu'il faut réapprovisionner constamment.

Un progrès a été fait dans les dernières années par la réalisation de silos métalliques transportables ayant une grande contenance, qui peuvent être posés sur le sol et qui alimentent un système de malaxage et de pompage du mortier.

Une disposition de ce genre est décrite, par exemple, dans le document FR-A-2511064. Dans ce cas, le silo se déverse, par une trémie, à la partie basse d'un dispositif transporteur-doseur incliné, qui déverse l'enduit sec dans un récipient de prédosage fermé, à sa base, par un dispositif d'arrêt afin d'alimenter un transporteur mélangeur associé à des moyens de projection.

Une telle mécanisation de l'alimentation permet d'accroître considérablement la productivité du chantier puisqu'il n'y a plus à manutentionner de nombreux sacs jusqu'à la machine de projection et à les ouvrir l'un après l'autre. Toutefois, de tels silos sont assez onéreux et nécessitent, pour avoir une alimentation aussi régulière que possible, l'utilisation d'engins lourds de levage et de manutention ainsi que des moyens d'extraction et de transport assurant un dosage continu et régulier en mortier sec.

De ce fait, une telle alimentation par silos n'est rentable que pour des chantiers d'assez grande importance nécessitant, par exemple, l'utilisation de 20 à 25 tonnes par jour de mortier d'un même coloris.

Il apparaît donc que les matériels dont on dispose pour l'alimentation en matériaux, la préparation du mortier, son transport et sa mise en place évoluent constamment et doivent être adaptés à l'importance du chantier.

En particulier, depuis un certain temps, les matériaux solides non cohérents tels que du sable, du gravier ou, même, un mortier prêt à l'emploi, peuvent être livrés en conteneurs souples appelés souvent « big bags », contenant, par exemple, de une à deux tonnes de produit.

Les documents JP-A--2001-269558 et JP-A-2000 202823, par exemple, montrent une telle disposition dans laquelle un conteneur souple est posé par un moyen de levage sur un support ménagé à la partie supérieure d'une enceinte de réserve dans laquelle il se vide entièrement. La matière déversée se rassemble dans le fond de l'enceinte en forme de trémie, à partir de laquelle la matière est reprise et remontée par un transporteur incliné qui débouche dans un dispositif de malaxage et de pompage du mortier ainsi réalisé.

Un tel dispositif est assez encombrant et coûteux et, jusqu'à présent, il n'avait pas semblé rentable de prévoir de tels moyens sur un chantier de faible ou moyenne importance tel qu'une maison individuelle ou un petit immeuble pour lesquels il semblait préférable d'employer les méthodes habituelles en réalisant le mortier sur place ou en utilisant un mortier prêt à l'emploi livré en sacs de 30 kg.

Mais un autre problème réside dans le fait qu'il est souvent demandé de réaliser des enduits de façade colorés dans la masse. Pour cela, on peut réaliser en usine une pré-coloration du mortier sec en mélangeant un additif ou un pigment colorant aux constituants, en particulier, dans le cas où l'on utilise un mortier prêt à l'emploi. On livre alors sur le chantier des sacs correspondant à la couleur demandée mais, lorsque l'on doit réaliser plusieurs teintes, il faut prévoir le nombre de sacs nécessaires pour chacune avec le risque de retarder le travail si le nombre de sacs commandés n'est pas suffisant ou bien, inversement, d'avoir des sacs inutilisés.

D'autre part, il est contraignant d'utiliser un mortier pré-coloré lorsque le chantier est alimenté à partir de silos de grande capacité. Un produit colorant peut alors être ajouté à l'eau de gâchage introduite dans la machine de projection, mais il est difficile, dans ce cas, de garantir la régularité de la teinte obtenue.

L'invention permet de résoudre ces problèmes grâce à une installation simple et compacte, permettant l'utilisation, même pour des chantiers de faible ou moyenne importance, de conteneurs souples pour l'alimentation en matériaux ou mortier prêt à l'emploi, en conservant une possibilité de réglage de la composition permettant notamment de garantir la teinte de l'enduit.

En particulier, une telle installation peut être alimentée par des conteneurs souples du type « big bag » sans nécessiter des moyens de levage importants et permet de contrôler avec précision les proportions des constituants de façon à obtenir une grande régularité de la teinte obtenue, en réalisant, le cas échéant, une coloration sur site du mortier.

Un autre problème se pose dans le cas de chantiers difficiles d'accès qui, souvent, ne sont pas encore reliés aux réseaux d'alimentation en puissance électrique et en eau sous pression. Même sur les chantiers assez importants, les puissances disponibles sont souvent insuffisantes.

L'invention permet de résoudre de tels problèmes grâce à une installation polyvalente et autonome, d'utilisation facile et économique, pouvant s'adapter à des circonstances très diverses et à des chantiers de toute importance.

L'invention concerne donc, d'une façon générale, d'une installation de préparation, de transport et de mise en oeuvre d'un mortier, pouvant être alimentée au moyen d'un conteneur souple rempli de matière sèche et constitué d'une enveloppe ayant une partie supérieure munie d'un organe de suspension à un moyen de levage qui prend en charge chaque conteneur pour le soulever au dessus d'une trémie de réserve dans laquelle se déverse la matière par un orifice inférieur de vidange du conteneur, ladite trémie ayant une partie inférieure reliée par un moyen d'évacuation de la matière à un dispositif de gâchage associé à un dispositif de pompage pour l'alimentation sous pression d'une conduite de transport du mortier débouchant sur le lieu d'utilisation.

Conformément à l'invention, l'enveloppe de chaque conteneur souple est prolongée vers le bas par une gaine allongée ayant une extrémité supérieure branchée sur l'orifice de vidange et une extrémité inférieure qui descend dans la trémie de réserve jusqu'à une masse de matière en réserve formée dans ladite trémie, de façon que, en cours de vidange de la matière sèche, celle-ci forme, à l'intérieur de la gaine de liaison, une colonne continue qui s'écoule progressivement dans la masse de matière en réserve, au fur et à mesure de l'évacuation de celle-ci vers la section de réception du dispositif de gâchage.

Du fait que la vidange du conteneur s'effectue progressivement, la trémie de réserve peut avoir une capacité inférieure au volume de matière sèche transportée dans un conteneur.

De façon particulièrement avantageuse, les moyens de levage comprennent un moyen de soulèvement progressif du conteneur souple, au fur et à mesure de la vidange de la matière, de façon à compenser l'allongement de l'enveloppe du conteneur en maintenant une différence de niveau sensiblement constante entre l'orifice de vidange du conteneur et l'extrémité inférieure de la gaine débouchant dans la masse de matière contenue dans la trémie.

A cet effet, l'organe de suspension du conteneur peut avantageusement être relié aux moyens de levage par un organe élastique taré déterminant le soulèvement de l'organe de suspension au fur et à mesure de la vidange du conteneur.

Cependant, il possible, également, d'agir directement sur le moyen de levage pour soulever progressivement l'organe de suspension du conteneur souple.

Grâce à ces dispositions, la trémie de réserve dans laquelle se déversent les conteneurs peut être de faible dimension et il est possible de réaliser une installation beaucoup plus simple et compacte que les dispositifs utilisés jusqu'à présent pour une alimentation par conteneur.

En particulier, il est possible de regrouper sur un chariot mobile l'ensemble des organes nécessaires pour l'alimentation en matière sèche, le gâchage et le pompage du mortier, l'énergie nécessaire au fonctionnement de tous ces organes étant fournie par des moyens autonomes de commande montés sur le même chariot.

De façon particulièrement avantageuse, le chariot mobile comprend un châssis en forme de plateforme sensiblement horizontale ayant une partie centrale sur laquelle prennent appui les moyens de levage et de suspension des conteneurs et une partie latérale sur laquelle sont montés les moyens de commande, le dispositif de gâchage ayant un orifice d'entrée de matière sèche, placé dans la partie centrale de la plateforme et un orifice de sortie débouchant dans le dispositif de pompage monté sur un côté de la plateforme.

Dans un premier mode de réalisation, la trémie de réserve est placée sur une première partie latérale de la plateforme et les moyens autonomes de commande sont placés sur une seconde partie latérale, de l'autre côté de la partie centrale portant les moyens de levage, l'orifice d'évacuation de la trémie débouchant dans un moyen d'extraction de la matière avec un débit contrôlé, associé à un moyen de convoyage de la matière extraite jusqu'à une extrémité haute débouchant au dessus de l'orifice d'entrée dans la section de réception du dispositif de gâchage. Dans ce cas, le dispositif de gâchage comprend un fourreau tubulaire s'étendant en travers sur la partie centrale de la plateforme entre deux côtés latéraux de celle-ci, respectivement un premier côté sur lequel est placé un orifice d'entrée relié par une boîte d'adaptation à l'extrémité haute du dispositif de convoyage et un second côté sur lequel est placé un orifice de sortie débouchant dans le dispositif de pompage, ce dernier étant fixé sur ledit côté latéral de la plateforme.

Dans un autre mode de réalisation particulièrement avantageux, la trémie de réserve de matière sèche est placée au dessus du dispositif de gâchage et débouche directement dans la section de réception du dispositif de gâchage. Dans ce cas, le dispositif de gâchage comprend un fourreau tubulaire centré dans un plan médian longitudinal de la plateforme et ayant un orifice d'entrée placé dans la partie centrale de la plateforme au dessous de la trémie de réserve et un orifice de sortie débouchant dans le dispositif de pompage, ce dernier étant monté à une extrémité longitudinale de la plateforme.

Selon une autre disposition avantageuse qui facilite le transport de l'installation d'un lieu d'utilisation à un autre, le fourreau du dispositif de gâchage comprend une première partie limitant une chambre de réception de la matière et une seconde partie limitant une chambre de malaxage de la matière et articulée autour d'un axe vertical sur la première partie de façon à pouvoir être repliée en position de transport du chariot, en dégageant sur la plateforme un espace sur lequel peut être relevé le dispositif de pompage, ce dernier étant articulé autour d'un axe horizontal sur l'extrémité longitudinale de la plateforme.

Dans un premier mode de réalisation, les moyens de levage et de suspension des conteneurs comprennent une grue de levage avec une flèche montée orientable, autour d'un axe de rotation vertical, sur un mât fixé sur une partie centrale de la plateforme et portant un crochet de suspension déplaçable radialement par rapport à l'axe de rotation de la flèche, entre une position externe de prise en charge des conteneurs sur une aire de stockage, et une position interne de suspension d'un conteneur au-dessus de la trémie de réserve.

De préférence, la grue de levage comprend un moyen de réglage du niveau de la flèche entre une position abaissée de prise en charge d'un conteneur sur une aire de stockage et une position relevée de vidange du conteneur dans la trémie.

Avantageusement, ce moyen de réglage du niveau de la flèche peut être commandé en fonction de la variation de poids du conteneur de façon à déterminer un soulèvement progressif de l'organe de suspension au fur et à mesure de l'allégement du conteneur.

Dans un autre mode de réalisation particulièrement avantageux, les moyens de levage et de suspension des conteneurs comprennent une flèche ayant une extrémité interne articulée autour d'un axe horizontal sur le chariot et une extrémité externe munie d'un organe de suspension d'un conteneur et des moyens de commande du pivotement de la flèche entre une position abaissée de prise en charge par l'organe de suspension d'un conteneur placé sur une aire de stockage et une position relevée de vidange du conteneur.

De façon particulièrement avantageuse, il est possible de régler la longueur de la flèche articulée en fonction d'une variation du poids du conteneur, de façon à déterminer un soulèvement progressif de l'organe de suspension et un allongement de l'enveloppe au fur et à mesure de la vidange du conteneur.

Dans un mode de réalisation préférentiel, la flèche de levage forme un portique articulé enjambant la plateforme et comprenant une traverse horizontale portant un organe de suspension des conteneurs et deux bras articulés respectivement, autour d'axes horizontaux alignés, sur les deux côtés latéraux de la plateforme et sur lesquels prennent appui deux vérins de commande du pivotement du portique.

Avantageusement, les deux bras du portique peuvent être constitués chacun de deux parties montées coulissantes l'une sur l'autre et associés à des moyens de commande du coulissement pour le réglage de la longueur desdits bras en fonction d'une variation du poids du conteneur suspendu à la traverse.

Selon une autre disposition avantageuse, la flèche peut pivoter entre une première position abaissée vers une extrémité longitudinale de la plateforme pour la prise en charge des conteneurs, une position relevée de vidange des conteneurs et une seconde position abaissée vers l'autre extrémité longitudinale de la plateforme pour le transport du chariot d'un lieu d'utilisation à un autre.

Grâce à ces dispositions, les moyens de levage des conteneurs et les moyens d'évacuation, de gâchage et de pompage de la matière sont actionnés par des moteurs hydrauliques alimentés par une centrale hydraulique entraînée par un moteur d'entraînement, l'ensemble étant porté par le chariot mobile.

De préférence, le moteur d'entraînement est un moteur thermique de façon à réaliser une installation entièrement autonome.

Par ailleurs, le dispositif de gâchage peut être associé à des moyens d'incorporation d'une proportion dosée de colorant ou d'adjuvant dans le mortier.

En particulier, l'installation peut être munie de moyens de contrôle des débits respectifs de convoyage de la matière, à la sortie de la trémie de réserve, dans le dispositif de gâchage et dans le dispositif de pompage, qui sont réglés en fonction les uns des autres par un système de régulation de façon à assurer la production continue, avec un débit contrôlé, d'un mortier de composition déterminée.

Ainsi, on a réalisé une installation compacte, mobile et autonome qui peut, sans modification fondamentale être utilisée sur des chantiers de toute importance, depuis les gros chantiers utilisant plusieurs tonnes de mortier par jour, jusqu'à des chantiers d'immeuble ou, même, de maisons individuelles.

Mais l'invention sera mieux comprise par la description suivante de certains modes de réalisation particuliers, donnés à titre d'exemple et illustrés par les dessins annexés.
La figure 1 montre schématiquement l'ensemble d'une installation selon l'invention montée sur un chariot mobile.
La figure 2 est une vue de côté du chariot mobile.
La figure 3 est une vue de dessus du chariot, la grue étant enlevée.
La figure 4 est une vue de détail, à échelle agrandie, d'un organe de suspension des conteneurs.
La figure 5 est une vue de côté schématique d'une installation selon un second mode de réalisation.
La figure 6 est une vue de face de l'installation de la figure 5.
La figure 7 est une vue de côté de l'installation de la figure 5, en position repliée pour le transport.

Sur la figure 1, on a représenté schématiquement un premier mode de réalisation de l'invention, appliqué à un chantier de faible ou moyenne importance telle que la construction d'une maison individuelle A.

Même pour un tel chantier d'aussi faible importance, l'installation selon l'invention peut être alimentée en conteneurs souples remplis d'une quantité importante, par exemple de 500 kg à 2 tonnes de matière sèche tel qu'un mortier prêt à l'emploi.

Une telle installation comprend donc d'une façon générale, un moyen 2 de prise en charge d'un conteneur C qui se déverse dans une enceinte de réserve 3 reliée par un moyen d'évacuation 4 à un dispositif de gâchage 5 débouchant dans un dispositif de pompage 6 associé à des moyens tels qu'une lance de projection D, pour l'application du mortier humide par un opérateur, par exemple sur la façade d'une maison A.

Comme le montrent les figures, l'invention permet de réaliser une disposition particulièrement compacte dans laquelle tous les moyens nécessaires à la préparation et à la mise en place du mortier, sont regroupés sur un chariot mobile B qui, ainsi, peut être facilement déplacé d'un lieu d'utilisation à un autre sans se préoccuper de l'importance du chantier.

Comme le montrent plus en détail les figures 2 et 3, ce chariot mobile comprend essentiellement un châssis 1 formant une plateforme horizontale de forme sensiblement rectangulaire et reposant sur le sol par un ou deux essieux, respectivement un ou deux essieux arrières 11 qui supportent l'essentiel de la charge et, à l'avant, une roue « jockey » directrice 12 qui est articulée autour d'un axe vertical et peut être orientée par un timon 13. En service, le châssis 1 est avantageusement maintenu par des béquilles 14 de niveau réglable, qui sont relevées lors des déplacements du chariot.

Grâce à la mobilité du chariot B, une telle installation regroupant tous les moyens nécessaires à la vidange des conteneurs, au gâchage et au pompage du mortier, peut être amenée sur une aire de stockage S des conteneurs souples, ménagée à proximité immédiate du chantier et sur laquelle les conteneurs C apportés par un camion sont disposés en au moins une rangée.

De tels conteneurs présentent généralement, lorsqu'ils sont pleins, une forme grossièrement carrée, ce qui facilite leur pose l'un à côté de l'autre, sur le sol S, comme le montrent les figures 1 et 3.

Le chariot mobile B amené en remorque sur le site, est donc placé et orienté de façon à pouvoir se déplacer le long ou face à cette rangée de conteneurs.

Chaque conteneur est constitué d'une enveloppe souple 7 en forme de gros sac muni, à sa partie supérieure, de moyens de suspension tels que des sangles 71 et dont la partie inférieure forme un fond sensiblement plan 72 muni, dans sa partie centrale, d'un orifice de vidange 70.

Dans la disposition décrite, par exemple, dans le document JP-A-2001-269558, un tel conteneur souple, pris en charge par une grue, est simplement posé sur un support ménagé à la partie supérieure d'une enceinte de grande dimension dans laquelle il se déverse entièrement après ouverture de l'orifice inférieur de vidange.

Dans une autre disposition connue, décrite dans le document JP-A-2000-064613, l'enceinte dans laquelle est vidé le conteneur est munie, dans sa partie centrale, d'un organe en forme de pointe qui déchire simplement le fond du conteneur. Un dispositif aussi rudimentaire ne permet pas de contrôler efficacement le débit de vidange du conteneur.

En revanche, dans la disposition selon l'invention représentée, en particulier, sur la figure 2, le fond 72 de l'enveloppe 7 du conteneur est prolongé par une gaine allongée 73 ayant une extrémité supérieure branchée sur l'orifice de vidange 70 et une extrémité inférieure qui descend à l'intérieur d'une l'enceinte de réserve 3 jusqu'au niveau de sa partie inférieure en forme de trémie 3.

Cette gaine allongée 73 est équipée d'un moyen de fermeture amovible non représenté sur le dessin et qui peut être constitué, simplement, d'un lien pouvant être ouvert à la main.

Après l'ouverture de ce lien, la matière M contenue dans l'enveloppe 7 se déverse par l'orifice inférieur 70 et la gaine 73 et forme une masse M₂ qui remonte, dans la partie inférieure 31 de la trémie 3, en englobant l'extrémité inférieure de la gaine 73. De ce fait, si l'écoulement s'arrête de lui-même tant que cette masse M₂ n'est pas évacuée, la gaine 73 étant remplie d'une colonne M₁ de matière.

Dans le mode de réalisation représenté sur les figures 2 et 3, l'enceinte de réserve 3 forme une trémie montée sur une partie latérale 16 du châssis 1 du chariot s'étendant du côté de l'essieu directeur 12 par rapport au moyen de levage qui est monté dans la partie centrale 15 de la plateforme et sera décrit plus loin.

La trémie 3 est centrée sur l'axe longitudinal 10 du châssis 1 du chariot et présente, avantageusement, une forme en tronc de pyramide inversée ayant une base carrée et limitée par quatre faces planes qui convergent vers le bas jusqu'à un orifice de sortie 32 en forme de rectangle allongé, placé dans un plan incliné par rapport à l'horizontale. La trémie 3 est, d'autre part, orientée de façon que le plan médian vertical P1 de l'orifice 32 fasse un angle K avec le plan médian vertical P du chariot B.

La base carrée de la trémie 3 est située dans un plan horizontal, légèrement au dessus de la face supérieure du châssis 1 du chariot et est fermée, de préférence, par un couvercle 33 constitué d'une paroi plane au centre de laquelle est ménagé un orifice d'introduction 34 centré sur un axe vertical 10 placé dans le plan médian longitudinal P du chariot.

Cet orifice 34 à un diamètre égal à celui de la gaine 73 de vidange d'un conteneur C, qui peut ainsi pénétrer à l'intérieur de la trémie 3 lorsque le conteneur C, suspendu au moyen de levage 2, est centré sur l'axe 10 de la trémie, dans la position représentée sur la figure 2.

Par ailleurs, la trémie 3 est associée à une ceinture de sécurité permettant d'accéder sans risque au-dessous du conteneur C et constituée, par exemple, d'un tube circulaire 35 fixé par des pattes sur le châssis 1 à une faible distance, par exemple une dizaine de centimètres, au dessus du couvercle 33 de la trémie 3.

Il est à noter, cependant, que le conteneur C n'est pas posé sur le tube 35 qui constitue simplement une ceinture de sécurité mais reste suspendu, en permanence au moyen de levage 2 par les sangles 71.

Dans le mode de réalisation représenté sur les figures 2 et 3, le moyen de levage 2 monté sur le chariot B est constitué d'une petite grue ayant une flèche horizontale 21 montée rotative, autour d'un axe vertical, à la partie supérieure d'un mât 20 fixé sur un socle 22 encastré dans la partie centrale du châssis 1 du chariot. De préférence, le mât 20 est télescopique et sa longueur peut être réglée par un vérin hydraulique 24 de façon à faire varier le niveau de la flèche 21 entre une position basse F₁ indiquée en trait mixte sur la figure 2 et une position haute de levage F₂ représentée en trait plein.

Le flèche 21 porte un crochet de suspension 23 fixé sur un chariot 25 déplaçable horizontalement, par exemple, sous l'action d'une vis sans fin entraînée en rotation par un moteur 26 et s'engageant dans un écrou porté par le chariot 25. L'organe de suspension 23 peut ainsi se déplacer radialement, le long de la flèche 21, entre une position interne 23a et une position externe 23b. Lorsque l'on oriente la flèche, le crochet de suspension placé dans sa position externe 23b décrit donc une trajectoire circulaire T représentée en trait mixte sur la figure 3. Le chariot B est placé le long de la rangée de conteneur C à une assez faible distance de celle-ci, de telle sorte que, dans sa trajectoire T, le crochet de suspension 23 passe au dessus de plusieurs conteneurs adjacents, par exemple, trois conteneurs C dans le cas de la figure 3. Ainsi, pour une même position du chariot B, on peut régler l'orientation de la flèche et la position radiale du crochet 23 de façon à placer celui-ci au dessus de l'un ou l'autre des conteneurs C₁ couverts par la trajectoire. Après enlèvement de ces conteneurs, il est possible de remettre le chariot B sur ses roues et de le déplacer longitudinalement afin de couvrir d'autres conteneurs de la rangée.

Ayant ainsi placé le crochet 23 au dessus d'un conteneur et accroché les sangles 71, il est possible de soulever le conteneur puis, par déplacement radial du crochet 23, d'amener celui-ci dans la position interne 23a pour laquelle le conteneur suspendu se trouve à la verticale de l'enceinte de réserve 3, centré sur l'axe 30 de celle-ci.

De préférence, pour éviter l'emploi d'un treuil, le levage des conteneurs est effectué au moyen du vérin 24 de réglage de la hauteur de la flèche 21, qui est d'abord placée en position basse F₁ pour amener le crochet 23 au dessus d'un conteneur C de la rangée et accrocher les sangles de suspension 71, puis remontée dans sa position haute F₂, en soulevant le conteneur C.

Selon une autre caractéristique particulièrement avantageuse de l'invention, le moyen de levage et de suspension du conteneur C est agencé de façon à maintenir une différence de niveau sensiblement constante entre l'orifice 70 de vidange du conteneur et l'extrémité inférieure 74 de la gaine 73 qui débouche dans la masse de matière M₂ contenue dans la partie inférieure 31 de la trémie 3. Etant donné que l'enveloppe souple 7 du conteneur est tendue lorsque le conteneur est plein et tend à s'allonger lorsqu'il se vide, il faut compenser cet allongement en soulevant le point de suspension 23 du conteneur au fur et à mesure de la vidange 70 à un niveau sensiblement constant.

Pour cela, il est possible d'agir directement sur le moyen 24 de réglage du niveau de la flèche 21 de la grue 2 qui peut être un vérin hydraulique commandé par un microprocesseur en fonction de la variation, mesurée par un capteur, du poids du conteneur C suspendu au crochet de la grue.

Pour éviter d'employer un tel système de réglage en position et en pression du vérin 24, on peut aussi maintenir la flèche 21 à un niveau constant et agir sur la longueur de l'organe de suspension 23.

Par exemple, dans le mode de réalisation représenté sur la figure 4 qui est une vue de détail du crochet 23, en coupe transversale selon la ligne I, I de la figure 2, le crochet 23 est relié au chariot 25 par un organe élastique taré 27 constitué par exemple de tiges coulissantes 26 associées à des ressorts ou des empilements de rondelles Belleville. Le tarage des ressorts correspond au poids d'un conteneur plein C. Lorsque la flèche 21 est remontée de la position F₁ à la position F₂, l'organe élastique 26 s'allonge d'abord d'une longueur correspondant au poids du conteneur plein, pour lequel l'organe élastique de suspension 27 a été taré, puis le conteneur est soulevé et amené, par rotation de la flèche, au-dessus de l'enceinte de réserve 3 dans la position 23a représentée sur la figure 2.

L'organe élastique 27 est réglé de façon que le fond 72 du conteneur passe juste au-dessus de la ceinture de sécurité 35.

Le conteneur suspendu est alors relié à la trémie de réserve 3 par la gaine 73 qui peut être ouverte. Au fur et à mesure de la vidange, le poids du conteneur C diminue et le crochet 23 remonte vers le haut sous l'action de l'organe de suspension taré 27, en accompagnant le rétrécissement de l'enveloppe 7 du conteneur dont la forme aplatie 7' est indiquée en trait mixte sur la figure 2.

Ainsi, l'orifice inférieur 70 de l'enveloppe 7 reste à un niveau sensiblement constant et la gaine 73 est remplie d'une colonne de matière 71 qui s'écoule au fur et à mesure de l'extraction de cette matière M₂ par les moyens d'évacuation 4 qui seront décrits plus loin.

Etant donné que la matière s'écoule progressivement par la gaine 73 avec un débit qui peut être contrôlé par les moyens d'évacuation 4 et correspond à celui du dispositif de gâchage 5, la gaine de vidange 73 peut avoir un diamètre assez réduit, par exemple, d'environ $\frac{1}{4}$ où $\frac{1}{5}$ de celui du fond 72 du conteneur C lorsque celui-ci est plein.

D'autre part, la trémie de réserve 3 peut avoir un volume réduit puisqu'elle doit simplement contenir une masse de réserve M₂ suffisante pour servir de tampon afin de poursuivre l'alimentation du dispositif de gâchage 5 pendant le temps nécessaire au remplacement d'un conteneur. Or, les moyens selon l'invention permettent, précisément, de réaliser rapidement un tel remplacement.

En effet, le chargement d'un nouveau conteneur peut s'effectuer très simplement de la façon suivante :

Par rotation de la flèche 21 qui se trouve dans sa position basse F₁ et déplacement radial du chariot 25, on amène le crochet 23 au dessus d'un conteneur C₁ de la rangée et l'on y accroche les sangles 71.

Au moyen du vérin 24, on soulève alors le conteneur de façon que son fond 72 se trouve un peu au dessus du niveau de la ceinture de sécurité 35, compte tenu de l'allongement des ressorts tarés 27.

On fait ensuite tourner la flèche 21 pour amener le conteneur suspendu dans sa position de vidange centrée sur l'axe 30, le fond 72 du conteneur se trouvant sensiblement au niveau de la ceinture 35 mais sans prendre appui sur celle-ci. Un opérateur protégé par la ceinture 35 contre une chute intempestive, peut alors accéder à la gaine 73 pour introduire manuellement celle-ci dans l'orifice 34 et desserrer le lien de fermeture du conteneur qui est ainsi mis en communication avec la trémie 3.

Le mortier sec contenu dans l'enveloppe 7 du conteneur C se déverse par la gaine 73 dans la trémie 3 et est repris par le dispositif d'évacuation 4 qui comprend une boîte d'extraction 41 branchée sur l'orifice de sortie 32 de la trémie 3 et associée à un dispositif de convoyage 42 constitué d'une gaine tubulaire allongée à l'intérieur de laquelle est enfilée une vis de transport 45 entraînée en rotation, autour de son axe, par un moteur 43.

De préférence, la vis de transport est du type sans arbre comprenant un ruban plat enroulé en hélice autour d'un espace axial vide et ayant une extrémité inférieure qui s'étend au dessous de l'orifice de sortie 32, dans la boîte d'extraction 41 et permet ainsi d'extraire en continu la matière M₂ contenue dans la trémie 3 en l'entraînant dans la gaine allongée 42 jusqu'à une boîte d'évacuation 44 placée à un niveau supérieur, au dessus du châssis 1 du chariot, la gaine allongée 42 étant inclinée vers le haut entre la boîte d'extraction 41 et la boîte d'évacuation 44, de la façon indiquée sur la figure 2.

Cette boîte d'évacuation 44 est munie, sur sa face inférieure, d'un orifice qui est relié au dispositif de gâchage 5 par un adaptateur 45 en forme de trémie.

Le dispositif de gâchage 5 est spécialement prévu pour la réalisation d'une installation très compacte dont tous les organes peuvent être regroupés sur un châssis de dimensions relativement réduites. En effet, il comprend, essentiellement, une enceinte tubulaire 51 ayant un axe 50 sensiblement perpendiculaire au plan médian longitudinal P du chariot, et placée en travers sur la partie centrale 15 du châssis 1, à côté du socle 22 de la grue 2. L'enceinte tubulaire 51 forme un fourreau limitant deux chambres successives, respectivement une chambre de réception 52 et une chambre de malaxage 53 et muni, à ses deux extrémités opposées, respectivement d'un orifice d'entrée 55 relié par une tubulure à l'adaptateur 45 du dispositif 4 et débouchant dans la chambre de réception 52 et d'un orifice de sortie 56 de la chambre de malaxage 53, relié par une tubulure à un dispositif de pompage 6.

A l'intérieur du fourreau 51 est enfilé un organe de convoyage avec malaxage, entraîné en rotation par un moteur 57 et comprenant une première partie en forme de vis de convoyage, au niveau de la chambre de réception 52 et une seconde partie munie de pales, au niveau de la chambre de malaxage 53.

Comme on l'a indiqué plus haut, le dispositif 4 d'évacuation de la matière M₂ est placé en biais sur le châssis 1 de façon que la boîte d'évacuation 43 prolongée par l'adaptateur 45 puisse être branchée sur la tubulure 55 d'entrée dans le fourreau 51.

Le mortier sec déversé dans la trémie 3 et repris par le dispositif d'évacuation 4 est ainsi introduit dans la chambre de réception 52 du fourreau 51 et entraîné vers la chambre de malaxage 53 dans laquelle est injectée de l'eau de gâchage. A cet effet, le fourreau 51 est muni, dans sa partie centrale, d'un orifice 54 relié à un circuit non représenté d'alimentation en eau qui est muni de moyens de réglage du débit d'eau à mélanger au mortier, en fonction du débit d'avancement de celui-ci le long du fourreau 51. On obtient ainsi, à la sortie de la chambre du malaxage 53, un mortier humide ayant la consistance voulue, qui est déversé par la tubulure de sortie 56 dans une chambre de réserve 61 du dispositif de pompage 6.

De préférence, l'eau de gâchage est alimentée par une pompe reliée à un réservoir monté sur le châssis 1 du chariot de façon à assurer un débit d'eau constant en évitant les variations de pression.

Le dispositif de pompage 6 comprend essentiellement deux chambres cylindriques coaxiales, respectivement, la chambre de réserve 61 déjà mentionnée et une chambre de mise en pression constituée d'un fourreau tubulaire fixé de façon amovible sur la chambre 61, dans le prolongement de celle-ci, et à l'intérieur duquel est enfilée une vis de convoyage et de compression, entraînée par un moteur 63 et ayant une partie qui s'étend à l'intérieur de la chambre de réserve 61 jusqu'en dessous du débouché de la tubulure 56 de sortie du mortier humide. De façon connue, le fourreau de mise en pression 62, se termine par un convergent 64 sur lequel est branchée une conduite souple 65 munie, à son extrémité opposée, d'une lance de projection du mortier qui peut être de type connu et n'est pas représentée sur la figure.

Avantageusement, l'ensemble de la chambre de réserve 61 et de la chambre de mise en pression 62 est monté rotatif autour de l'axe vertical de la tubulure 56 de façon à permettre l'orientation du dispositif sans interrompre la continuité de son alimentation.

Selon une autre caractéristique particulièrement avantageuse, le chariot mobile B porte un système autonome de commande du fonctionnement de l'ensemble des moyens monté sur le châssis 1.

De préférence, tous les moyens moteurs, en particulier le moteur 26 de réglage de la position du crochet 23, le moteur 43 d'entraînement du dispositif d'évacuation, le moteur 57 d'entraînement de l'organe de transport et de malaxage du dispositif de gâchage 5 et le moteur 63 d'entraînement de la vis du dispositif de pompage 6 sont des moteurs hydrauliques. De même, le vérin de levage 24 et les béquilles 14 sont actionnés hydrauliquement. Tous ces moyens sont commandés à partir d'une centrale hydraulique 8 entraînée par un moteur 81, l'ensemble étant placé sur une plateforme 17 ménagée sur la partie latérale arrière du châssis 1, à côté du dispositif de gâchage 5 et à l'opposé de la trémie de réserve 31.

De préférence, le moteur 81 qui fournit l'énergie nécessaire au fonctionnement de tous les organes est un moteur thermique, ce qui permet de réaliser une installation entièrement autonome ne nécessitant pas un branchement électrique.

La plateforme 17 porte également un compresseur 82 entraîné par le moteur thermique 81 et relié à un circuit non représenté d'introduction d'air dans le dispositif de pompage 6 pour permettre la projection du mortier humide.

Avantageusement, la plateforme 17 peut également porter un dispositif 84 de type connu permettant l'incorporation de colorant ou d'adjuvant dans le mortier humide, de préférence par l'intermédiaire de l'eau de gâchage. Un tel dispositif peut, en particulier, être du type décrit dans la demande internationale publiée sous le n°WO 00/05047.

On a ainsi décrit une installation autonome et particulièrement compacte dont tous les organes peuvent être disposés sur un chariot mobile de dimensions réduites que l'on peut amener à proximité immédiate de l'immeuble en construction, le long d'une rangée de big bags qui sont pris en charge l'un après l'autre par la grue 2.

Le conteneur C étant suspendu par le crochet 23 au dessus de la trémie 3, l'opérateur, protégé par la ceinture de sécurité 35, introduit la gaine de vidange 73 dans l'orifice du couvercle 33 et dénoue le lien de fermeture.

Le mortier sec se déverse dans la trémie 3 mais, lorsque la masse de matière M₂ englobe l'extrémité inférieure de la gaine 73, l'écoulement s'arrête de lui même. On peut alors mettre en route le dispositif d'évacuation 4 qui extrait le mortier de la trémie 3 pour le remonter dans la gaine 42. La quantité de mortier extraite, à chaque instant, par l'orifice de sortie 32 est remplacée par une quantité équivalente venant du conteneur C en passant par la gaine 73. En régime normal, la trémie 3 est pratiquement pleine.

Lorsque le conteneur est vide, le niveau dans la trémie baisse et un détecteur non représenté commande un signal d'alarme pour avertir l'opérateur d'avoir à remplacer le conteneur. Cependant, l'organe d'extraction 41 peut continuer à fonctionner tant qu'il reste du mortier dans la trémie 3. Celle-ci constitue donc un réservoir tampon dont le volume est déterminé en fonction du débit maximal d'évacuation 4 de façon à maintenir l'alimentation du dispositif d'évacuation 4 pendant le temps nécessaire au remplacement du conteneur C.

Inversement, si le dispositif de vidange 4 est arrêté pour une raison quelconque, le niveau dans la trémie 3 monte et la vidange du conteneur s'arrête d'elle-même, au plus tard lorsque la matière remplit la totalité de la trémie 3 jusqu'au niveau de couvercle 33.

Le diamètre de l'orifice 34 d'entrée dans la trémie 3 ainsi que de la gaine de vidange 73 du conteneur est déterminé de façon à permettre, en toute circonstance, le passage d'un débit suffisant de mortier pour compenser la quantité extraite par l'orifice de sortie 32. Le débit d'écoulement du mortier peut être donc contrôlé uniquement par le réglage de la vitesse du moteur 43 du dispositif d'évacuation 4.

Le mortier sec ainsi extrait de la trémie 3 est convoyé jusqu'à la boîte d'évacuation 43 et déversé dans le dispositif de gâchage 5.

De préférence, le débit d'extraction de la poudre, contrôlé par le moteur 43, est réglé de façon à rester toujours supérieur à celui du dispositif de gâchage 5 qui peut ainsi être alimenté en continu avec un débit constant, de façon à réaliser une pâte homogène et régulière. La boîte d'évacuation 44 du dispositif d'évacuation 4 constitue, d'ailleurs, un réservoir tampon qui peut se remplir lorsque le débit du dispositif de gâchage est inférieur à celui du dispositif d'évacuation 4 et qui, inversement, alimente le dispositif de gâchage 5 si le débit en amont devient insuffisant, par exemple en cas de retard dans le remplacement d'un conteneur vide.

De la même façon, la chambre de réserve 61 du dispositif de pompage sert également de réservoir tampon entre le dispositif de gâchage 5 et le dispositif dé pompage 6 en se remplissant de mortier humide si le débit de projection est insuffisant et, au contraire, en alimentant la chambre de mise en pression 62 si le débit fourni par le dispositif de gâchage 5 est, momentanément, inférieur au débit de mortier projeté.

D'une façon générale, cependant, le dispositif d'évacuation 4 est prévu pour assurer un débit d'extraction supérieur au débit du dispositif de gâchage 5 qui est lui même supérieur à celui du dispositif de pompage 6, par exemple 25 litres de pâte par minute.

En régime normal de fonctionnement, un système de régulation 85 facile à concevoir et monté sur le châssis 1 du chariot, permet de contrôler en fonction les unes des autres les vitesses relatives de tous les moteurs afin d'assurer la continuité de l'alimentation en mortier avec, dans tous les organes, un débit contrôlé. Les réservoirs tampons ménagés à chaque étape du circuit de matière permettent d'assurer un dosage régulier de celle-ci à débit constant ou variable et, ainsi, d'obtenir une pâte homogène et régulière.

Cette régularité du dosage de tous les constituants du mortier permet, en cas de besoin, de lui ajouter un adjuvant ou un colorant, par exemple pour réaliser une coloration sur site en garantissant le maintien de la couleur choisie. A cet effet, on peut placer sur la plateforme 17 du châssis 1, un dispositif 84 du type décrit dans la demande internationale n° WO 00/05047 permettant d'ajouter le colorant directement à l'eau de gâchage.

Comme on l'a indiqué, l'installation est entièrement autonome, le châssis 1 pouvant porter, non seulement tous les organes nécessaires à l'alimentation, au gâchage et à la projection du mortier mais également une centrale hydraulique avec sa bâche, un réservoir d'eau avec sa pompe, un dispositif de coloration et un moteur thermique permettant d'actionner tous les organes si le chantier n'est pas encore relié au réseau d'alimentation électrique.

Une telle installation peut être utilisée de façon rentable sur des chantiers de faible ou moyenne importance et nécessite seulement une aire de stockage pour les big-bags. Un compresseur d'air monté sur le chariot B et pouvant fournir une pression de six bars à 400 litres par minute, permet de projeter le mortier.

Bien entendu, l'invention ne se limite pas aux détails du mode de réalisation préférentiel qui vient d'être décrite en détail, à titre de simple exemple et pourrait faire l'objet de variantes en restant dans le cadre de protection défini par les revendications.

Par exemple, le dispositif de gâchage 5 décrit plus haut présente l'avantage d'un faible encombrement mais pourrait cependant être remplacé par un malaxeur plus classique. Ce dispositif pourrait aussi être placé à un niveau plus élevé, par exemple pour placer l'essieu 11 dans la partie centrale du châssis 1 afin de mieux équilibrer la charge.

D'autre part, les différents organes qui viennent d'être décrits et qui sont regroupés sur le chariot B pourraient être agencés différemment.

C'est ainsi que les figures 5, 6 et 7 montrent une disposition plus simple présentant de multiples avantages.

Dans ce cas, le moyen de levage 2 comprend une flèche inclinable 21' en forme de portique comprenant deux bras 21'a, 21'b articulés par une extrémité interne, autour d'un axe horizontal 22', sur la plateforme 1 du chariot et reliés, à leur extrémité externe, par une traverse 20' au centre de laquelle est monté un crochet 23' de suspension des conteneurs.

Deux vérins 25' dont le corps est articulé sur le châssis 1 et la tige sur chaque bras 21' font pivoter le portique 2 entre une position abaissée de prise en charge des conteneurs sur une aire de stockage S et une position relevée de vidange du conteneur C pris en charge.

Comme précédemment, le dispositif de gâchage 5 est constitué d'un fourreau tubulaire ayant un orifice d'entrée 55 et un orifice de sortie 56 entre lesquels la matière passe successivement dans une chambre de réception 52 puis une chambre de malaxage 53 avec introduction d'eau. Cependant, dans la disposition précédente, représentée sur les figures 2 et 3, le dispositif de gâchage 5, placé dans la partie centrale 15 de la plateforme 1, était disposé en travers, entre les deux côtés latéraux du châssis 1, le dispositif de pompage 6 étant fixé sur un côté du châssis et l'orifice d'entrée 55 du fourreau 51 étant placé de l'autre côté.

Dans la disposition des figures 5 et 6, en revanche, le dispositif de gâchage qui est constitué, comme précédemment, d'un fourreau tubulaire 51 associé à des moyens de convoyage de la matière entre un orifice d'entrée 55 et un orifice de sortie 56, est centré sur l'axe longitudinal 10 de la plateforme, l'orifice d'entrée 55 étant placé au centre de celle-ci et l'orifice de sortie 56 au niveau de l'extrémité longitudinale de la plateforme. Le dispositif de gâchage s'étend donc sur la partie latérale 16 de la plateforme, les moyens de commande du fonctionnement de commande 8 étant placés, comme précédemment, sur la seconde partie latérale 17.

Dans ce cas, la trémie de réserve 3 est placée au dessus du dispositif de gâchage 5 et est branchée sur la tubulure d'entrée 55 de façon à déboucher directement dans la section de réception 52 du dispositif de gâchage 5.

La gaine de vidange 73 est alors plus courte et les moyens d'évacuation 4 peuvent être supprimés, la matière qui s'écoule du conteneur étant prise en charge directement dans la section de réception par l'organe de convoyage de la matière associé au fourreau tubulaire 51.

Etant donné que le volume de la trémie 3 est assez réduit, la hauteur totale de la grue 2 reste modérée. D'ailleurs l'utilisation d'un portique permet de réduire cette hauteur.

Par ailleurs, le dispositif de pompage 6 est fixé sur l'extrémité longitudinale de la partie 16 de la plateforme 1, au dessous de l'orifice de sortie 56 du dispositif de gâchage 5.

Comme précédemment, la flèche 2' peut avoir une longueur variable, les deux bras 21'a, 21'b étant constitués de deux parties télescopiques coulissant l'une dans l'autre et associés chacun à un vérin 24' non représenté en détail, qui permet de régler le niveau de l'organe de suspension 23' en fonction de la variation de poids du conteneur C, au moyen d'un système de régulation en position et en pression des vérins 24' comprenant un microprocesseur associé à un capteur de mesure des variations de poids du conteneur suspendu au crochet 23'. Comme précédemment, il est donc possible de soulever l'organe de suspension 71 du conteneur C au fur et à mesure de la vidange de celui-ci et de l'allongement de l'enveloppe souple 7, de façon à maintenir sensiblement constant le niveau de l'orifice de vidange 70 et la longueur de la gaine 73 pénétrant dans la trémie 3.

Par ailleurs, lorsque l'installation n'est pas en service et doit être transportée d'un lieu d'utilisation à un autre, les vérins 24' permettent de replier complètement les deux bras 21'a, 21'b et le portique 2' peut être rabattu en arrière au dessus des moyens de commande 8, dans la position représentée sur la figure 7.

De plus, le fourreau 51 du dispositif de gâchage 5 peut avantageusement être constitué de deux parties 52, 53 constituant respectivement la chambre de réception et la chambre de malaxage et articulée l'une sur l'autre autour d'un axe vertical de façon que la partie de malaxage 53 puisse être rabattue le long de la partie de réception 52 en dégageant ainsi, à l'extrémité longitudinale de la plateforme 1, un espace libre sur lequel peut être relevé le dispositif de pompage 6, ce dernier étant articulé autour d'un axe horizontal 60 sur le côté longitudinal correspondant de la plateforme 1.

On a ainsi réalisé une installation simple et compacte pouvant, même pour des chantiers de faible importance, être alimentée économiquement par des conteneurs souples, une telle installation étant, en outre, autonome du fait que l'énergie nécessaire au fonctionnement de tous les organes peut être fournie par un moteur monté sur le chariot B.

Les signes de référence insérés après les caractéristiques techniques mentionnées dans les revendications, ont pour seul but de faciliter la compréhension de ces dernières et n'en limitent aucunement la portée.

## Revendications

1. Installation de préparation, de transport et de mise en oeuvre d'un mortier, comprenant des moyens (2) d'alimentation en matière sèche d'un dispositif de gâchage (5) relié à un dispositif de pompage (6) pour l'alimentation sous pression d'une conduite de transport (65) débouchant sur le lieu d'utilisation, le dispositif de gâchage comprenant deux sections successives, respectivement une section de réception (52) dans laquelle débouche un orifice (55) d'entrée de matière sèche et une section (53) de malaxage, associée à des moyens (54) d'introduction d'une quantité dosée d'eau et débouchant dans un orifice de sortie (56) relié au dispositif de pompage, et les moyens d'alimentation comprenant des moyens (2)de levage et de suspension, l'un après l'autre, de conteneurs souples (C) remplis de matière sèche, constitués d'une enveloppe (7) ayant une partie supérieure munie d'un organe de suspension (71) et une partie inférieure munie d'un orifice (70) de vidange de la matière dans une trémie de réserve (3) ayant une partie inférieure (31) reliée par un moyen (4) d'évacuation de la matière à la section de réception (52) du dispositif de gâchage (5),
**caractérisée par le fait que** l'enveloppe (7) de chaque conteneur souple (C) est prolongée vers le bas par une gaine allongée (73) ayant une extrémité supérieure branchée sur l'orifice de vidange (70) et une extrémité inférieure qui descend dans la trémie de réserve (3) jusqu'à une masse de matière en réserve (M₂) formée dans ladite trémie (3), de façon que, en cours de vidange de la matière sèche, celle-ci forme, à l'intérieur de la gaine allongée de liaison (73), une colonne continue (M₁) qui s'écoule progressivement dans la masse (M₂) de matière en réserve, au fur et à mesure de l'évacuation de celle-ci vers la section de réception (52) du dispositif de gâchage.

2. Installation selon la revendications 1, **caractérisée par le fait que** la trémie de réserve (3) a une capacité inférieure au volume de matière sèche transportée dans un conteneur (C).

3. Installation selon l'une des revendications 1 et 2, **caractérisée par le fait que** les moyens de levage (2) comprennent un moyen (24, 27) de soulèvement progressif du conteneur souple (C), au fur et à mesure de la vidange de la matière, de façon à compenser l'allongement de l'enveloppe (7) du conteneur (C) en maintenant une différence de niveau sensiblement constante entre l'orifice (70) de vidange du conteneur et l'extrémité inférieure de la gaine (73) débouchant dans la masse de matière (M₂) contenue dans la trémie (3).

4. Installation selon la revendication 3, **caractérisée par le fait que** l'organe de suspension (71) du conteneur (C) est relié aux moyens de levage (2) par un organe élastique taré (27) déterminant le soulèvement de l'organe de suspension (71) au fur et à mesure de la vidange du conteneur (C).

5. Installation selon l'une des revendications précédentes, **caractérisée par le fait que** le dispositif de gâchage (5) comprend une enceinte tubulaire (51) comportant deux chambres successives, respectivement de réception (52) et de malaxage (53), entre lesquelles débouche un circuit (54) d'alimentation en eau avec un débit réglable, ladite enceinte (51) étant associée à un organe (57) de convoyage avec malaxage de la matière entre un orifice d'entrée (55) et un orifice de sortie (56) de l'enceinte tubulaire (51).

6. Installation selon l'une des revendications précédentes, **caractérisée par le fait qu'**elle comprend un chariot mobile (B) sur lequel sont regroupés l'ensemble des organes nécessaires pour l'alimentation en matière sèche, le gâchage et le pompage du mortier, et que l'énergie nécessaire au fonctionnement de tous ces organes (2, 5, 6) est fournie par des moyens de commande (8, 81) montés sur la même plateforme (1).

7. Installation selon la revendication 6, **caractérisée par le fait que** le chariot mobile (B) comprend un châssis (1) en forme de plateforme sensiblement horizontale ayant une partie centrale (15) sur laquelle prennent appui les moyens (2) de levage et de suspension des conteneurs et une partie latérale (17) sur laquelle sont montés les moyens de commande (8), le dispositif de gâchage (5) ayant un orifice (55) d'entrée de matière sèche, placé dans la partie centrale de la plateforme (1) et un orifice de sortie (56) débouchant dans le dispositif de pompage (6) monté sur un côté de la plateforme (A).

8. Installation selon la revendication 7, **caractérisée par le fait que** la trémie de réserve (3) est placée sur une première partie latérale (16) de la plateforme (1) et que les moyens de commande (8) (81) sont placés sur une seconde partie latérale (17), de l'autre côté de la partie centrale (15) portant des moyens de levage (2), l'orifice (32) d'évacuation de la trémie (3) débouchant dans un moyen (41) d'extraction de la matière avec un débit contrôlé, associé à un dispositif (42) de convoyage de la matière extraite jusqu'à une extrémité haute (44) débouchant au dessus de l'orifice d'entrée (55) dans la section de réception (52) du dispositif de gâchage (5).

9. Installation selon la revendication 8, **caractérisée par le fait que** le dispositif de gâchage (5) comprend un fourreau tubulaire (51) s'étendant en travers sur la partie centrale (15) de la plateforme (1) entre deux côtés latéraux de celle-ci, respectivement un premier côté sur lequel est placé un orifice d'entrée (55) relié par une boîte d'adaptation (45) à l'extrémité haute (44) du dispositif (42) de convoyage et un second côté sur lequel est placé un orifice de sortie (56) débouchant dans le dispositif de pompage (6), ce dernier étant fixé sur ledit côté latéral de la plateforme (1).

10. Installation selon la revendication 7, **caractérisée par le fait que** la trémie (3) de réserve de matière sèche (M₂) est placée au dessus du dispositif de gâchage (5) et débouche directement dans la section de réception (52) du dispositif de gâchage (5).

11. Installation selon la revendication 10, **caractérisée par le fait que** le dispositif de gâchage (5) comprend un fourreau tubulaire (51) centré dans un plan médian longitudinal de la plateforme (1) et ayant un orifice d'entrée (55) placé dans la partie centrale (15) de la plateforme (1) au dessous de la trémie de réserve (3) et un orifice de sortie débouchant dans le dispositif de pompage (6), ce dernier étant monté à une extrémité longitudinale de la plateforme (1).

12. Installation selon la revendication 11, **caractérisée par le fait que** le fourreau (51) du dispositif de gâchage (5) comprend une première partie (51) limitant une chambre de réception de la matière et une seconde partie (52) limitant une chambre de malaxage de la matière et articulée autour d'un axe vertical sur la première partie (51) de façon à pouvoir être repliée en position de transport du chariot (B), en dégageant sur la plateforme (1) un espace sur lequel peut être relevé le dispositif de pompage (6), ce dernier étant articulé autour d'un axe horizontal sur l'extrémité longitudinale de la plateforme (1).

13. Installation selon l'une des revendications 7 à 12, **caractérisée par le fait que** les moyens de levage et de suspension des conteneurs comprennent une grue de levage (2) avec une flèche (21) montée orientable, autour d'un axe de rotation vertical, sur un mât (20) fixé sur une partie centrale (15) de la plateforme (1) et portant un crochet de suspension (23) déplaçable radialement par rapport à l'axe de rotation de la flèche (21), entre une position externe (23b) de prise en charge des conteneurs sur une aire de stockage (S), et une position interne (23a) de suspension d'un conteneur (C) au-dessus de la trémie de réserve (3).

14. Installation selon la revendication 13, **caractérisée par le fait que** la grue de levage comprend un mât vertical (20) ayant une base (22) encastrée dans la partie centrale (15) du chariot (B) et une flèche horizontale (21), montée rotative sur le mât (20) autour d'un axe vertical et que le crochet de suspension (23) est relié à un chariot (25) déplaçable radialement le long de la flèche (21).

15. Installation selon la revendication 14, **caractérisée par le fait qu'**elle comprend un moyen (24) de réglage du niveau de la flèche (21) entre une position abaissée de prise en charge d'un conteneur (C) sur une aire de stockage (S) et une position relevée de vidange du conteneur (C) dans la trémie (3).

16. Installation selon la revendication 15, **caractérisée par le fait que** le moyen (24) de réglage du niveau de la flèche (21) est commandé en fonction de la variation de poids du conteneur (C) de façon à déterminer un soulèvement progressif de l'organe de suspension (71) au fur et à mesure de l'allègement du conteneur (C).

17. Installation selon l'une des revendications 7 à 12, **caractérisée par le fait que** les moyens de levage et de suspension des conteneurs comprennent une flèche (21') ayant une extrémité interne articulée autour d'un axe horizontal sur le chariot (B) et une extrémité externe munie d'un organe de suspension (23') d'un conteneur (C) et des moyens (25) de commande du pivotement de la flèche (21') entre une position abaissée de prise en charge par l'organe de suspension (23') d'un conteneur (C) placé sur une aire de stockage (S) et une position relevée de vidange du conteneur (C).

18. Installation selon la revendication 17, **caractérisée par le fait qu'**elle comprend un moyen (24') de réglage de la longueur de la flèche articulée (21') en fonction d'une variation du poids du conteneur (C), de façon à déterminer un soulèvement progressif de l'organe de suspension (71) et un allongement de l'enveloppe (7) au fur et à mesure de la vidange du conteneur (C).

19. Installation selon la revendication 17, **caractérisée par le fait que** la flèche de levage (21') forme un portique articulé enjambant la plateforme (1) et comprenant une traverse horizontale portant un organe (23') de suspension des conteneurs et deux bras articulés respectivement, autour d'axes horizontaux alignés, sur les deux côtés latéraux de la plateforme (1) et sur lesquels prennent appui deux vérins (25') de commande du pivotement du portique.

20. Installation selon la revendication 19, **caractérisée par le fait que** les deux bras du portique sont constitués chacun de deux parties montées coulissantes l'une sur l'autre et associés à des moyens (24') de commande du coulissement pour le réglage de la longueur desdits bras en fonction d'une variation du poids du conteneur (C) suspendu à la traverse.

21. Installation selon la revendication 17, **caractérisée par le fait que** la flèche (21') peut pivoter entre une première position abaissée vers une extrémité longitudinale de la plateforme (1) pour la prise en charge des conteneurs (C), une position relevée de vidange du conteneur (C) et une seconde position abaissée vers l'autre extrémité longitudinale de la plateforme (1) pour le transport du chariot (B) d'un lieu d'utilisation à un autre.

22. Installation selon l'une des revendications 5 à 21, **caractérisée par le fait que** les moyens (2) de levage des conteneurs et les moyens d'évacuation (4), de gâchage (5) et de pompage (6) de la matière sont actionnés par des moteurs hydrauliques (26, 43, 57, 63) alimentés par une centrale hydraulique (8) entraînée par un moteur d'entraînement (81), l'ensemble étant porté par le chariot mobile (B).

23. Installation selon la revendication 22, **caractérisée par le fait que** la centrale hydraulique (8) associée à une bâche (8), est placée, avec le moteur d'entraînement (81) sur une partie latérale (17) du châssis, à côté du dispositif de gâchage (5).

24. Installation selon l'une des revendications précédentes, **caractérisée par le fait que** le dispositif de pompage (6) comprend une chambre (61) de réserve de mortier placée au-dessous de l'orifice de sortie (56) du dispositif de gâchage (5) et débouchant dans une pompe à mortier (62) alimentant une conduite (65) de transport du mortier jusqu'au lieu d'utilisation.

25. Installation selon la revendication 22, **caractérisée par le fait que** les moyens (62, 65) de transport du mortier jusqu'au lieu d'utilisation sont associés à un compresseur (72) pour l'introduction d'air dans le mortier, au moins à une extrémité de sortie de la conduite, ledit compresseur (73) étant placé sur le châssis (1) du chariot mobile et entraîné par un moteur (81).

26. Installation selon l'une des revendications précédentes, **caractérisée par le fait que** le dispositif de gâchage (5) est associé à des moyens (84) d'incorporation d'une proportion dosée de colorant ou d'adjuvant dans le mortier.

27. Installation selon l'une des revendications précédentes, **caractérisée par le fait qu'**elle comprend des moyens (43, 57, 63) de contrôle des débits respectifs de convoyage de la matière à la sortie de la trémie de réserve (3) dans le dispositif de gâchage (5) et dans le dispositif de pompage (6), qui sont réglés en fonction les uns des autres par un système de régulation (85) de façon à assurer la production continue, avec un débit contrôlé, d'un mortier de composition déterminée.

## Claims

1. An installation for manufacturing, transporting and implementing a mortar, including means (2) for supplying dry matter to a mixing device (5) connected to a pumping device (6) for pressurised supply of a transport conduit (65) emerging on the location of use, wherein the mixing device includes two successive sections, respectively a receiving section (52) wherein emerges an orifice (55) for letting in the dry matter and a kneading section (53), associated with means (54) for feeding a dosed water amount and emerging into an outlet port (56) connected to the pumping device and the supply means including lifting and suspension means (2), one after the other, for flexible containers (C) filled with dry matter, formed of an envelope (7) having an upper portion fitted with a suspension member (71) and a lower portion fitted with an orifice (70) for draining the matter into a spare hopper (3) having a lower portion (31) connected by a means (4) for evacuating the matter to the receiving section (52) of the mixing device (5),
**characterised in that** the envelope (7) of each flexible container (C) is prolongated downwards by an elongated sheath (73) having an upper end connected to the draining orifice (70) and a lower end going down to the spare hopper (3) up to a mass of spare matter (M₂) formed in said hopper (3), so that, when emptying the dry matter, the latter forms, inside the elongated linking sheath (73), a continuous column (M₁) flowing gradually into the mass (M₂) of spare matter, as the latter is evacuated towards the receiving section (52) of the mixing device.

2. An installation according to claim 1, **characterised in that** the spare hopper (3) has a smaller capacity than the volume of dry matter transported in a container (C).

3. An installation according to any of the claims 1 and 2, **characterised in that** the lifting means (2) include a means (24, 27) for raising the flexible container (C) gradually, as the matter is drained, so as to compensate for the elongation of the envelope (7) of the container (C) while maintaining substantially constant level difference between the draining orifice (70) of the container and the lower end of the sheath (73) emerging into the mass of matter (M₂) contained in the hopper (3).

4. An installation according to claim 3, **characterised in that** the suspension member (71) of the container (C) is connected to the lifting means (2) by a rated elastic member (27) to determine the degree of raising of the suspension member (71) as the container (c) is drained.

5. An installation according to any of the previous claims, **characterised in that** the mixing device (5) includes a tubular cabinet (51) comprising two successive chambers, respectively a reception chamber (52) and a kneading chamber (53), between which emerges a circuit (54) for supplying water with an adjustable flow rate, said cabinet (51) being associated with a conveying member (57) while kneading the matter between an inlet orifice (55) and an outlet orifice (56) of the tubular cabinet (51).

6. An installation according to any of the previous claims, **characterised in that** it includes a mobile trolley (B) carrying the set of members necessary for the supply of dry matter, the mixing and the pumping of the mortar, and that the energy necessary to the operation of all these members (2, 5, 6) is supplied by control means (8, 81) mounted on the same platform (1).

7. An installation according to claim 6, **characterised in that** the mobile trolley (B) includes a chassis (1) in the form of substantially horizontal platform having a central portion (15) whereon rest the lifting and suspension means (2) of the containers and a lateral portion (17) whereon are mounted the control means (8), the mixing device (5) having a dry matter inlet orifice (55), placed in the central portion of the platform (1) and an outlet orifice (56) emerging into the pumping device (6) mounted on one side of the platform (A).

8. An installation according to claim 7, **characterised in that** the spare hopper (3) is laid on a first lateral portion (16) of the platform (1) and that the control means (8) (81) are situated on a second lateral portion (17), on the other side of the central portion (15) carrying lifting means (2), wherein the evacuation orifice (32) of the hopper (3) emerges into a means (41) for extracting the material with a controlled flow rate, associated with a device (42) for conveying the extracted matter up to a high end (44) emerging above the inlet orifice (55) in the receiving section (52) of the mixing device (5).

9. An installation according to claim 8, **characterised in that** the mixing device (5) comprises a tubular sleeve (51) extending crosswise on the central portion (15) of the platform (1) between two lateral sides thereof, respectively a first side whereon is placed an inlet orifice (55) connected by an adaptation box (45) to the high end (44) of the conveying device (42) and a second side whereon is placed an outlet orifice (56) emerging into the pumping device (6), the latter being fixed on said lateral side of the platform (1).

10. An installation according to claim 7, **characterised in that** the spare hopper (3) of dry matter (M₂) is placed above the mixing device (5) and emerges directly into the receiving section (52) of the mixing device (5).

11. An installation according to claim 10, **characterised in that** the mixing device (5) comprises a tubular sleeve (51) centered in a longitudinal medial plane of the platform (1) and having an inlet orifice (55) placed in the central portion (15) of the platform (1) below the spare hopper (3) and an outlet orifice emerging into the pumping device (6), the latter being mounted at a longitudinal end of the platform (1).

12. An installation according to claim 11, **characterised in that** the sleeve (51) of the mixing device (5) includes a first portion delineating a chamber for receiving the matter and a second portion delineating a chamber for kneading the matter and hinged around a vertical axis on the first portion (51) so as to be folded back in transport position of the trolley (B), by clearing on the platform (1) a space whereon the pumping device (6) may be raised, the latter being hinged around a horizontal axis on the longitudinal end of the platform (1).

13. An installation according to any of the claims 7 to 12, **characterised in that** the lifting and suspension means of the containers include a lifting crane (2) with a jib (21) mounted steerable, around a vertical rotational axis, on a mast (20) fixed on a central portion (15) of the platform (1) and carrying a suspension hook (23) movable radially relative to the rotational axis of the jib (21), between an external position (23b) for picking up the containers on a storage area (S), and an internal position (23a) for suspending a container (C) above the spare hopper (3).

14. An installation according to claim 13, **characterised in that** the lifting crane includes a vertical mast (20) having a base (22) embedded in the central portion (15) of the trolley (B) and a horizontal jib (21), mounted rotatably on the mast (20) around a vertical axis and that the suspension hook (23) is connected to a trolley (25) movable radially along the jib (21).

15. An installation according to claim 14, **characterised in that** it includes a means (24) for adjustment at the jib (21) between a lowered position for picking up a container (C) on a storage area (S) and a raised position for emptying the container (C) into the hopper (3).

16. An installation according to claim 15, **characterised in that** the means (24) for adjustment at the jib (21) is controlled relative to the variation in weight of the container (C) so as to determine the gradual raising of the suspension member (71) as the container is becoming lighter (C).

17. An installation according to any of the claims 7 to 12, **characterised in that** the lifting and suspension means of the containers include a jib (21') having an internal end hinged around a horizontal axis on the trolley (B) and an external end fitted with a suspension member (23') for a container (C) and means (25) for controlling the pivoting of the jib (21') between a lowered position for picking up by the suspension member (23') of a container (c) placed on a storage area (S) and a raised position for emptying the container (C).

18. An installation according to claim 17, **characterised in that** it includes a means (24') for adjusting the length of the hinged jib (21') relative to a variation in weight of the container (C), so as to determine a gradual raising of the suspension member (71) and an elongation of the envelope (7) as the container (C) is drained.

19. An installation according to claim 17, **characterised in that** the lifting jib (21') forms a hinged gantry spanning the platform (1) and including a horizontal crosspiece carrying a member (23') for suspending the containers and two hinged arms respectively, around aligned horizontal axes, on both lateral sides of the platform (1) and whereon rest two jacks (25') for controlling the pivoting of the gantry.

20. An installation according to claim 19, **characterised in that** both arms of the gantry each consist of two portions mounted slidingly over one another and associated with means (24') for controlling the sliding for the adjustment of the length of said arms relative to a variation in weight of the container (C) hanging from the crosspiece.

21. An installation according to claim 17, **characterised in that** the jib (21') may pivot between a first lowered position towards a longitudinal end of the platform (1) for picking up the containers (C), a raised position for emptying the container (C) and a second lowered position towards the other longitudinal end of the platform (1) for transporting the trolley (B) from location of use to another.

22. An installation according to any of the claims 5 to 21, **characterised in that** the means (2) for lifting the containers the means for evacuating (4), mixing (5) and pumping (6) the matter are actuated by hydraulic motors (26, 49, 57, 63) supplied by a hydraulic plant (8) driven by a driving engine (81), the assembly being carried by the mobile trolley (B).

23. An installation according to claim 22, **characterised in that** the hydraulic plant (8) associated with a tarpaulin (8), is placed, with the driving engine (81) on a lateral portion (17) of the chassis, beside the mixing device (5).

24. An installation according to any of the previous claims, **characterised in that** the pumping device (6) includes a mortar spare chamber (61) situated below the outlet orifice (56) of the mixing device (5) and emerging into a mortar pump (62) supplying a conduit (65) for transporting the mortar to its location of use.

25. An installation according to claim 22, **characterised in that** the means (62, 65) for transporting the mortar to the location of use are associated with a compressor (72) for injecting air into the mortar, at least at one outlet end of the conduit, wherein said compressor (73) is placed on the chassis (1) of the mobile trolley and driven by a motor (81).

26. An installation according to any of the previous claims, **characterised in that** the mixing device (5) is associated with means (84) for incorporating a dosed proportion of coloring agent or assistant into the mortar.

27. An installation according to any of the previous claims, **characterised in that** it includes means (43, 57, 63) for controlling the respective conveying flow rates of the matter at the outlet of the spare hopper (3) in the mixing device (5) and in the pumping device (6), which are adjusted relative to one another by a regulation system (85) so as to ensure continuous production, with controlled flow rate, of a mortar of pre-set composition.

## Patentansprüche

1. Anlage zum Herstellen, Transportieren und Umsetzen eines Mörtels, die Mittel (2) zum Zuführen von Trockenmaterial von einer Anmachvorrichtung (5), die mit einer Pumpvorrichtung (6) zum Versorgen unter Druck einer Transportleitung (65), die auf dem Gebrauchsort mündet, verbunden ist, aufweist, wobei die Anmachvorrichtung zwei aufeinander folgende Abschnitte aufweist, jeweils einen Aufnahmeabschnitt (52), in den eine Öffnung (55) zum Einlassen von Trockenmaterial mündet, und einen Abschnitt (53) zum Mischen, der mit Mitteln (54) zum Einführen einer dosierten Menge Wasser verbunden ist, und in eine Ausgangsöffnung (56) mündet, die mit der Pumpvorrichtung verbunden ist, und Versorgungsmittel, die Mittel (2) zum Heben und zum Aufhängen biegsamer Behälter (C) nacheinander aufweisen, die mit Trockenmaterial gefüllt sind, die aus einem Mantel (7) bestehen, der einen oberen Teil hat, der mit einem Aufhängorgan (71) versehen ist, und einen unteren Teil, der mit einer Öffnung (70) zum Entleeren des Materials in einen Vorratsbunker (3) versehen ist, der einen unteren Teil (31) hat, der mit einem Mittel (4) zum Ableiten des Materials zu dem Aufnahmeabschnitt (52) der Anmachvorrichtung (5) verbunden ist,
**dadurch gekennzeichnet, dass** der Mantel (7) jedes biegsamen Behälters (C) nach unten durch einen länglichen Mantel (73) verlängert ist, der ein oberes Ende hat, das an die Entleerungsöffnung (70) angeschlossen ist, und ein unteres Ende, das in den Vorratsbunker (3) bis zu einer vorrätigen Materialmasse (M₂) hinunter geht, die in dem Bunker (3) derart ausgebildet ist, dass das Trockenmaterial im Laufe des Entleerens im Inneren des länglichen Verbindungsmantels (73) eine ununterbrochene Säule (M₁) bildet, die allmählich in die Masse (M₂) des vorrätigen Materials im Laufe deren Entleerens zu dem Aufnahmeabschnitt (52) der Anmachvorrichtung abfließt.

2. Anlage nach Anspruch 1, **dadurch gekennzeichnet, dass** der Vorratsbunker (3) ein Fassungsvermögen hat, das kleiner ist als das in einen Behälter (C) transportierte Volumen an Trockenmaterial.

3. Anlage nach einem der Ansprüche 1 und 2, **dadurch gekennzeichnet, dass** die Hebemittel (2) ein Mittel (24, 27) zum allmählichen Heben des biegsamen Behälters (C) im Laufe des Entleerens des Materials aufweisen, um das Strecken des Mantels (7) des Behälters (C) auszugleichen und einen im wesentlichen konstanten Niveauunterschied zwischen der Entleerungsöffnung (70) des Behälters und dem unteren Ende des Mantels (73), das in die Materialmasse (M₂), die in dem Bunker (3) enthalten ist, mündet, aufrecht zu erhalten.

4. Anlage nach Anspruch 3, **dadurch gekennzeichnet, dass** das Aufhängorgan (71) des Behälters (C) mit Hebemitteln (2) durch ein geeichtes elastisches Organ (27) verbunden ist, das das Heben des Aufhängorgans (71) im Laufe des Entleerens des Behälters (C) bestimmt.

5. Anlage nach einem der vorhergehenden Ansprüche, **dadurch gekennzeichnet, dass** die Anmachvorrichtung (5) einen röhrenförmigen Einschluss (51) aufweist, der zwei aufeinander folgende Kammern aufweist, jeweils zum Aufnehmen (52) und Mischen (53), zwischen welchen eine Zuführleitung (54) für Wasser mit einem einstellbaren Durchsatz mündet, wobei der Einschluss (51) mit einem Fördererorgan (57) mit Mischen des Materials zwischen einer Eingangsöffnung (55) und einer Ausgangsöffnung (56) des röhrenförmigen Einschlusses (51) verbunden ist.

6. Anlage nach einem der vorhergehenden Ansprüche, **dadurch gekennzeichnet, dass** sie einen fahrbaren Wagen (B) aufweist, auf dem alle Organe vereint sind, die zum Versorgen mit Trockenmaterial, Anmachen und Pumpen des Mörtels erforderlich sind, und dass die für den Betrieb aller dieser Organe (2, 5, 6) erforderliche Energie von Steuermitteln (8, 81) geliefert wird, die auf der gleichen Plattform (1) installiert sind.

7. Anlage nach Anspruch 6, **dadurch gekennzeichnet, dass** der bewegliche Wagen (B) ein Chassis (1) in Form einer im Wesentlichen horizontalen Plattform aufweist, die einen zentralen Teil (15) hat, auf dem die Mittel (2) zum Heben und Aufhängen der Behälter aufliegen, und einen seitlichen Teil (17), auf den die Steuermittel (8) montiert sind, wobei die Anmachvorrichtung (5) eine Eingangsöffnung (55) für Trockenmaterial hat, die in dem zentralen Teil der Plattform (1) platziert ist, und eine Ausgangsöffnung (56), die in die Pumpvorrichtung (6) mündet, die auf einer Seite der Plattform (A) installiert ist.

8. Anlage nach Anspruch 7, **dadurch gekennzeichnet, dass** der Vorratsbunker (3) auf einem ersten seitlichen Teil (16) der Plattform (1) platziert ist, und dass die Steuermittel (8) (81) auf einem zweiten seitlichen Teil (17) auf der anderen Seite des zentralen Teils (15) platziert sind, der Hebemittel (2) trägt, wobei die Entleerungsöffnung (32) des Bunkers (3) in ein Mittel (41) zum Extrahieren des Materials mit einem gesteuerten Durchsatz mündet, das mit einer Vorrichtung (42) zum Fördern des extrahierten Materials bis zu einem oberen Ende (44), das über der Eingangsöffnung (55) in den Aufnahmeabschnitt (52) der Anmachvorrichtung (5) mündet, verbunden ist.

9. Anlage nach Anspruch 8, **dadurch gekennzeichnet, dass** die Anmachvorrichtung (5) eine röhrenförmige Hülse (51) aufweist, die sich quer auf dem zentralen Teil (15) der Plattform (1) zwischen zwei seitlichen Seiten selbiger erstreckt, jeweils eine erste Seite, auf der eine Eingangsöffnung (55) platziert ist, die durch ein Anpassungsgehäuse (45) mit dem oberen Ende (44) der Fördervorrichtung (42) verbunden ist, und eine zweite Seite, auf der eine Ausgangsöffnung (56) platziert ist, die in die Pumpvorrichtung (6) mündet, wobei diese Letztere auf der seitlichen Seite der Plattform (1) befestigt ist.

10. Anlage nach Anspruch 7, **dadurch gekennzeichnet, dass** der Vorratsbunker (3) für Trockenmaterial (M₂) oberhalb der Anmachvorrichtung (5) platziert ist und direkt in den Aufnahmeabschnitt (52) der Anmachvorrichtung (5) mündet.

11. Anlage nach Anspruch 10, **dadurch gekennzeichnet, dass** die Anmachvorrichtung (5) eine röhrenförmige Hülse (51) aufweist, die in einer Längsmittenebene der Plattform (1) zentriert ist und eine Eingangsöffnung (55) hat, die in dem zentralen Teil (15) der Plattform (1) unterhalb des Vorratsbunkers (3) platziert ist, und eine Ausgangsöffnung, die in die Pumpvorrichtung (6) mündet, wobei diese Letztere an einem Längsende der Plattform (1) installiert ist.

12. Anlage nach Anspruch 11, **dadurch gekennzeichnet, das** die Hülse (51) der Anmachvorrichtung (5) einen ersten Teil (51) aufweist, der eine Aufnahmekammer des Materials abgrenzt, und einen zweiten Teil (52), der eine Mischkammer des Materials abgrenzt und um eine vertikale Achse auf dem ersten Teil (51) derart angelenkt ist, dass sie in Transportposition des Wagens (B) zurückgeklappt werden kann, indem auf der Plattform (1) ein Raum freigelegt wird, auf dem die Pumpvorrichtung (6) hoch gehoben werden kann, wobei diese Letztere um eine horizontale Achse auf dem Längsende der Plattform (1) angelenkt ist.

13. Anlage nach einem der Ansprüche 7 bis 12, **dadurch gekennzeichnet, dass** die Hebe- und Aufhängmittel der Behälter einen Hebekran (2) mit einem Ausleger (21) aufweisen, der ausrichtbar um eine vertikale Drehachse auf einem Mast (20) montiert ist, der auf einem zentralen Teil (15) der Plattform (1) befestigt ist und einen Aufhänghaken (23) trägt, der in Bezug auf die Drehachse des Auslegers (21) zwischen einer äußeren Position (23b) zum Übernehmen der Behälter auf einem Lagerplatz (S) und einer inneren Position (23a) zum Anhängen eines Behälters (C) über dem Vorratsbunker (3) radial verstellbar ist.

14. Anlage nach Anspruch 13, **dadurch gekennzeichnet, dass** der Hebekran einen vertikalen Mast (20) aufweist, der eine Basis (22) hat, die in dem zentralen Teil (15) des Wagens (B) eingelassen ist, und einen horizontalen Ausleger (21), der auf dem Mast (20) um eine vertikale Achse drehbar installiert ist, und dass der Aufhänghaken (23) mit einem Wagen (25) verbunden ist, der radial entlang des Auslegers (21) bewegt werden kann.

15. Anlage nach Anspruch 14, **dadurch gekennzeichnet, dass** sie ein Einstellmittel (24) des Niveaus des Auslegers (21) zwischen einer gesenkten Position zum Übernehmen eines Behälters (C) auf einem Lagerplatz (S) und einer angehobenen Position zum Entleeren des Behälters (C) in den Bunker (3) aufweist.

16. Anlage nach Anspruch 15, **dadurch gekennzeichnet, dass** das Einstellmittel (24) des Niveaus des Auslegers (21) in Abhängigkeit von der Gewichtsvariation des Behälters (C) derart gesteuert wird, dass ein allmähliches Anheben des Aufhängorgans (71) im Laufe des Leichterwerdens des Behälters (C) bestimmt wird.

17. Anlage nach einem der Ansprüche 7 bis 12, **dadurch gekennzeichnet, dass** die Hebe- und Aufhängmittel der Behälter einen Ausleger (21') aufweisen, der ein inneres Ende hat, das um eine horizontale Achse auf dem Wagen (B) angelenkt ist, und ein äußeres Ende, das mit einem Aufhängorgan (23') eines Behälters (C) versehen ist, und Mittel (25) zum Steuern des Schwenkens des Auslegers (21') zwischen einer gesenkten Position zum Übernehmen eines Behälters (C), der auf einem Lagerplatz (S) platziert ist, durch das Aufhängorgan (23') und einer angehobenen Position zum Entleeren des Behälters (C).

18. Anlage nach Anspruch 17, **dadurch gekennzeichnet, dass** sie ein Einstellmittel (24') der Länge des Gelenkauslegers (21') in Abhängigkeit von einer Variation des Gewichts des Behälters (C) derart aufweist, dass ein allmähliches Anheben des Aufhängorgans (71) und ein Strecken des Mantels (7) im Laufe des Entleerens des Behälters (C) bestimmt werden.

19. Anlage nach Anspruch 17, **dadurch gekennzeichnet, dass** der Hebeausleger (21') ein Gelenkportal bildet, das die Plattform (1) überspannt und einen horizontalen Querbalken aufweist, der ein Organ (23') zum Aufhängen der Behälter sowie zwei Arme aufweist, die jeweils um gefluchtete horizontale Achsen auf den zwei seitlichen Seiten der Plattform (1) angelenkt sind, und auf welchen zwei Zylinder (25') zum Steuern des Schwenkens des Portals aufliegen.

20. Anlage nach Anspruch 19, **dadurch gekennzeichnet, dass** die zwei Arme des Portals jeweils aus zwei Teilen bestehen, die aufeinander gleitend montiert und mit Mitteln (24') zum Steuern des Gleitens verbunden sind, um die Länge der Arme in Abhängigkeit von einer Variation des Gewichts des Behälters (C), der an dem Querbalken hängt, einzustellen.

21. Anlage nach Anspruch 17, **dadurch gekennzeichnet, dass** der Ausleger (21') zwischen einer ersten zu einem Längsende der Plattform (1) zum Übernehmen der Behälter (C) gesenkten Position, einer angehobenen Position zum Entleeren des Behälters (C) und einer zweiten zu dem anderen Längsende der Plattform (1) für den Transport des Wagens (B) von einem Gebrauchsort zu einem anderen gesenkten Position schwenken kann.

22. Anlage nach einem der Ansprüche 5 bis 21, **dadurch gekennzeichnet, dass** die Hebemittel (2) der Behälter und die Entleerungsmittel (4), Anmachmittel (5) und Pumpmittel (6) des Materials von hydraulischen Motoren (26, 43, 57, 63) betätigt werden, die von einer Hydraulikzentrale (8) versorgt werden, die von einem Antriebsmotor (81) angetrieben wird, wobei das Ganze von dem fahrbaren Wagen (B) getragen wird.

23. Anlage nach Anspruch 22, **dadurch gekennzeichnet, dass** die Hydraulikzentrale (8), die mit einem Wasservorrat (8) verbunden ist, mit dem Antriebsmotor (81) auf einem seitlichen Teil (17) des Chassis neben der Anmachvorrichtung (5) platziert ist.

24. Anlage nach einem der vorhergehenden Ansprüche, **dadurch gekennzeichnet, dass** die Pumpvorrichtung (6) eine Vorratskammer (61) für Mörtel aufweist, die oberhalb der Ausgangsöffnung (56) der Anmachvorrichtung (5) platziert ist und in eine Mörtelpumpe (62) mündet, die eine Leitung (65) zum Transportieren des Mörtels bis zu dem Gebrauchsort versorgt.

25. Anlage nach Anspruch 22, **dadurch gekennzeichnet, dass** die Transportmittel (62, 65) des Mörtels bis zu dem Gebrauchsort mit einem Kompressor (72) verbunden sind, um Luft in den Mörtel zumindest an einem Ausgangsende der Leitung einzuführen, wobei der Kompressor (73) auf dem Chassis (1) des fahrbaren Wagens platziert ist und von einem Motor (81) angetrieben wird.

26. Anlage nach einem der vorhergehenden Ansprüche, **dadurch gekennzeichnet, dass** die Anmachvorrichtung (5) mit Mitteln (84) zum Einarbeiten eines dosierten Anteils von Farbstoff oder Zuschlagstoff in den Mörtel verbunden ist.

27. Anlage nach einem der vorhergehenden Ansprüche, **dadurch gekennzeichnet, dass** sie Mittel (43, 57, 63) zum Steuern der jeweiligen Förderdurchsätze von Material zu dem Ausgang des Vorratsbunkers (3) in der Anmachvorrichtung (5) und in der Pumpvorrichtung (6) aufweist, die in Abhängigkeit voneinander von einem Reguliersystem (85) derart reguliert werden, dass sie eine ununterbrochene Produktion mit einem gesteuerten Durchsatz eines Mörtels mit festgelegter Zusammensetzung sicherstellen.
